# EUROPÄISCHE PATENTSCHRIFT

(11) **EP 0 049 444 B1**
(45) Veröffentlichungstag und Bekanntmachung des Hinweises auf die Patenterteilung: **05.12.1984**
(21) Anmeldenummer: 81107670.2
(22) Anmeldetag: 26.09.1981
(51) Int. Cl.: H01F 5/00, H01F 27/28

(54) **Elektrische Bandwicklung für elektrische Geräte**
Strip electrical coil for electrical appliances
Bobine électrique à bandes pour appareils électriques

(30) Priorität: 06.10.1980 SE 8006974
(43) Veröffentlichungstag der Anmeldung: 14.04.1982
(73) Patentinhaber: ASEA AB, S-721 83 Västeras (SE)
(72) Erfinder: Längberg, Lennart, Ing., S-723 53 Västeräs (SE)
(74) Vertreter: Boecker, Joachim, Dr.-Ing.

## Beschreibung

Die Erfindung betrifft eine elektrische Bandwicklung für elektrische Geräte gemäss dem Oberbegriff des Anspruches 1.

Eine Bandwicklung für beispielsweise einen Transformator oder eine Drossel kann aus mehreren Windungen eines Bandes bestehen, welches aus einer als Leiter dienenden Metallfolie und einer Isolationsschicht besteht, die aus einem Polymerfilm und eventuell Zellulosepapier besteht. Die Bandwicklung wird nach dem Trocknen mit einer Isolierflüssigkeit imprägniert, damit alle vorhandenen Hohlräume in der Bandwicklung ausgefüllt werden und ein Glimmer vermieden wird. Da die Bandwicklung eine Breite von einigen Metern haben kann und mit Vorspannung gewickelt sein kann, stellen die Trocknung und lmprägnierung komplizierte und zeitraubende Arbeitsvorgänge dar. Die Anwendung von Papier in der Windungsisolation ist an sich nicht wünschenswert, weil dieses in hohem Masse dazu beiträgt, dass das Trocknen der Bandwicklung lange dauert und der Transformator grösser wird, ohne dass zugleich die Leistung des Transformators wächst. Bei bekannten Bandwicklungen kann jedoch auf das Papier nicht verzichtet werden, da man auf die Fähigkeit des Papiers angewiesen ist, Isolierflüssigkeit in die inneren Teile der Wicklung zu saugen. Ohne diese Dochtwirkung ist es nicht möglich, bei den bekannten Bandwicklungen eine ausreichende Imprägnierung zu erreichen.

Der Erfindung liegt die Aufgabe zugrunde, eine Bandwicklung der eingangs genannten Art zu entwickeln, die auf einfache Weise vollständig imprägnierbar ist, ohne dass hierfür die obengenannten Papierschichten erforderlich sind.

Zur Lösung dieser Aufgabe wird eine Bandwicklung der eingangs genannten Art vorgeschlagen, die erfindungsgemäss die im kennzeichnenden Teil des Anspruches 1 genannten Merkmale hat.

Vorteilhafte Weiterbildungen der Erfindung sind in den abhängigen Ansprüchen genannt.

Da sich bei der Bandwicklung nach der Erfindung die Vertiefungen bis zu dem an die Endflächen (Stirnflächen) der Bandwicklung angrenzenden Raum erstrecken und mit diesem in Verbindung stehen, wird eine vollständige lmprägnierung der Bandwicklung mit Isolierflüssigkeit oder Isoliergas erreicht.

Die Erfindung ist auch vorteilhaft bei einer Bandwicklung, die mit den genannten Papierschichten aufgebaut ist. In diesen Fällen wird durch die Erfindung erreicht, dass die für das Trocknen der Bandwicklung erforderliche Zeit wesentlich verkürzt wird, da die Diffusionsstrekken für Feuchtigkeit erheblich kürzer als bei den bekannten Bandwicklungen sind.

Die Metallfolie, z.B. eine Folie aus Aluminium oder Kupfer, hat normalerweise eine Dicke von 5-3000 _{Jl}m und vorzugsweise eine Dicke von 50-3000/lm.

Der Polymerfilm, der vorzugsweise ein separater Film ist, also nicht auf der Metallfolie angebracht ist, und einen an der Metallfolie verankerten Überzug bildet, soll einer Temperatur von mindestens 90 °C auf Dauer standhalten können. Als Beispiel für geeignete Polymere im Film können Polyäthylenglykolterephthalat, Polykarbonat, Polyimed, Zelluloseazetat und Polyamid genannt werden. Eine geeignete Dicke des Films liegt zwischen 5 und 200 _{J}lm, vorzugsweise zwischen 10 und 100 µm. Der Polymerfilm hat vorzugsweise eine grössere Breite als die Metallfolie, so dass der Polymerfilm über die Ränder der Metallfolie hinausragt und damit elektrische Überschläge zwischen den Folienwindungen oder längs der Wicklungsstirnseite verhindert. Wenn Papier in der Bandwicklung verwendet wird, soll dieses so dünn wie möglich sein. Seine Dicke soll in dem Bereich von 5-25 pm liegen.

Wie aus Vorgesagtem hervorgeht, sind die Vertiefungen in der Metallfolie und deren Ausführung das für die Erfindung Entscheidende. Es ist wichtig, dass es sich um Vertiefungen und nicht um Erhöhungen handelt. Jede Vertiefung ist somit von glatten Partien umgeben, die eine erheblich grössere Ausdehnung als die Vertiefungen haben. Dadurch wird sichergestellt, dass der Polymerfilm auf wenigstens annähernd ebenen Flächen um die Vertiefungen herum ruht, und es wird verhindert, dass der Polymerfilm plastisch verformt wird, wodurch sowohl die Verbindungskanäle zu dem ausserhalb der Endflächen der Wicklung liegenden Raum verstopft würden als auch die Isolationsabstände kleiner würden. Bei den Vertiefungen kann es sich u. a. um Eindrücke oder um ausgesparte Nuten handeln. Die Vertiefungen auf der einen Seite der Metallfolie werden so ausgeführt, dass sie auf der anderen Seite der Metallfolie keine Erhöhungen verursachen. Die Vertiefungen, die vorzugsweise auf beiden Seiten der Folie angebracht sind, können vorzugsweise so angeordnet werden, dass sie auf jeder Seite der Folie parallel zueinander und gerade verlaufen. Es ist jedoch von Vorteil, sich gegenseitig kreuzende Vertiefungen auf beiden Seiten der Metallfolie anzubringen, z.B. derart, dass eine erste Gruppe von Vertiefungen parallel zueinander in einer ersten Richtung verläuft und eine zweite Gruppe von Vertiefungen parallel zueinander in einer zweiten Richtung verläuft, wobei sich die Vertiefungen beider Gruppen gegenseitig kreuzen und Gittermuster bilden. Wenn in einer Vertiefung eine Blockierung des Durchtrittes auftreten sollte, so dass ein Bereich der Windungsisolation dadurch von der Verbindung mit dem Raum ausserhalb der Bandwicklung über die betroffene Vertiefung abgeschnitten würde, so wird der genannte Isolierungsbereich über benachbarte Verbindungen mit Imprägnierungsmittel versorgt.

Damit vollständig oder wenigstens hinreichend verhindert wird, dass der Polymerfilm in die Vertiefungen hineinsinkt, dürfen die Vertiefungen nicht zu breit und nicht zu flach sein. Auch darf die Querschnittsfläche der Metallfolie mit Rücksicht auf die Stromdichte in der Folie durch die Vertiefungen nicht zu stark geschwächt werden. Die Vertiefungen haben zweckmässig eine Tiefe von 2-25 µm und eine maximale Breite von 2-50 Jlm, vorzugsweise eine Tiefe von 5-15 gm und eine maximale Breite von 10-30 pm. Wenn die Vertiefungen parallel zueinander verlaufen, muss der Abstand zwischen den Mittelpunkten benachbarter paralleler Vertiefungen zweckmässig 1-30 mm, vorzugsweise 5-20 mm, betragen. Die Tiefe soll jedoch 25% der Dicke der Metallfolie nicht übersteigen. Der Querschnitt der Vertiefungen kann verschiedene Formen haben, wie z.B. die Form eines Halbkreises mit dem Durchmesser in der Ebene der Folienoberfläche, eines Rechtecks oder eines Dreiecks mit der Hypothenuse in der Ebene der Folienoberfläche.

Anhand der in den Figuren gezeigten Ausführungsbeispiele soll die Erfindung näher erläutert werden. Es zeigen:
Fig. 1 und 2 Metallfolien für eine Bandwicklung gemäss der Erfindung mit zwei alternativen Ausführungen der Vertiefungen in Blickrichtung senkrecht auf die Wandfläche,
Fig. 3 einen Querschnitt durch einen Schenkel eines Transformators mit zwei Bandwicklungen,
Fig. 4 einen Längsschnitt durch Fig. 3 in kleinerem Massstab;
Fig. 5 und 6 in grösserem Massstab einen Teil eines Schnittes senkrecht zur Achse einer der Wicklungen gemäss Fig. 3 und 4 mit zwei alternativen Ausführungen der Isolation zwischen benachbarten Windungen der Metallfolie,

Figur 1 zeigt eine Aluminiumfolie 10 mit parallel verlaufenden Vertiefungen 11, deren Richtung einen schrägen Winkel mit den Rändern 12 und 13 der Folie bildet. Figur 2 zeigt eine andere Aluminiumfolie 14 mit einer ersten Gruppe von Vertiefungen 15, die parallel zueinander in einer ersten Richtung verlaufen, und mit einer zweiten Gruppe von Vertiefungen 16, die parallel zueinander in einer zweiten Richtung verlaufen. Beide Richtungen bilden einen schrägen Winkel mit den Rändern 17 und 18 der Folie. Die Folien 10 und 14 sind auf ihrer dem Betrachter abgewandten Unterseite mit den gleichen Vertiefungen versehen wie auf ihrer Oberseite. Der Querschnitt der Vertiefungen 15 und 16 ist halbkreisförmig, wie aus den Figuren 5 und 6 erkennbar ist, in denen ein Teil des Querschnittes der Folie 14 dargestellt ist. Die Folien 10 und 14 haben eine Dicke von 300 ₁₁m. Die Vertiefungen 11, 15 und 16 haben eine Tiefe von 10 ₁₁m, eine Breite von 20 µm und die zueinander parallelen Vertiefungen sind in einem Abstand von 10 mm zueinander angeordnet. Die Vertiefungen auf den Folien können beispielsweise durch ein Walzverfahren hergestellt werden, bei dem die Oberflächen der Walzen Erhöhungen aufweisen, die den in der Metallfolie herzustellenden Vertiefungen entsprechen. Die Figuren 3 und 4 zeigen einen Teil eines Leistungstransformators. Man erkennt einen Schenkel 19 a und Teile der Joche 19 b und 19 c des Transformatorkerns. Auf dem Schenkel 19 a sitzt die als Niederspannungswicklung ausgebildete innere Wicklung 21, und um diese herum sitzt die als Hochspannungswicklung ausgebildete äussere Wicklung 22. Beide Wicklungen sind mit Vorspannung gewickelte Bandwicklungen. Sie sind koaxial zueinander angeordnet, und zwischen ihnen liegt ein hohlzylindrischer Raum, in welchem Rippen 23 aus Pressspan, Bakelit oder glasfaserarmiertem Polyester parallel zur Achse der Wicklungen angebracht sind. Die Innenwicklung ist auf einen Formzylinder 24 gewickelt.

Die Wicklungen 21 und 22 bestehen in Übereinstimmung mit Figur 5 aus mehreren Windungen eines Bandes aus einer Metallfolie 14 und aus einem Polymerfilm 25. Nur eine Windung des Films und Teile von angrenzenden Windungen der Metallfolie sind in der Figur gezeigt. Wie bereits erwähnt, ist die Metallfolie 14 von solcher Art, wie sie anhand der Figur 2 beschrieben wurde. Der Polymerfilm hat eine Dicke von 50 um.

In der in Figur 6 gezeigten alternativen Ausführung sind Schichten 26 und 27 aus Zellulosepapier mit einer Dicke von 10 µm auf jeder Seite des Polymerfilms 25 angebracht. Diese Schichten gehören also zu dem Band, wenn dieses zur Bandwicklung aufgewickelt wird.

Da sich die Vertiefungen 15, 16 und 11 bis zu den Rändern der Metallfolie erstrecken, stehen sie mit dem an die Endflächen 29 und 30 der Wicklungen 21 und 22 angrenzenden Raum 28 in Verbindung.

Bei der Herstellung des beschriebenen Transformators werden die Wicklungen bei erhöhter Temperatur vakuumgetrocknet und danach einer Vakuumdruckimprägnierung mit einer geeigneten Isolierflüssigkeit, wie z.B. Transformatorenöl, oder einem geeigneten Isoliergas, z.B. SF₆ unterzogen.

Statt eines einzigen Polymerfilms 25 können zwei oder mehrere nebeneinander angeordnete Polymerfilme verwendet werden.

Geradlinige Vertiefungen in der Metallfolie müssen nicht schräg zu den Rändern der Metallfolie verlaufen, sondern können auch senkrecht zu diesen Rändern verlaufen.

## Patentansprüche

1. Elektrische Bandwicklung für elektrische Geräte, z.B. Transformatoren oder Drosseln, welche Bandwicklung (21, 22) aus mehreren übereinandergewickelten Windungen eines Bandes aufgebaut ist, das eine Metallfolie (10,14) und mindestens einen Polymerfilm (25) umfasst, wobei die Metallfolie als Leiter und der Polymerfilm als Isolation in der Wicklung dient und die Metallfolie auf wenigstens einer ihrer Seiten mit langgestreckten Vertiefungen (11, 15, 16) versehen ist, dadurch gekennzeichnet, dass, um eine vollständige Imprägnierung der Bandwicklung zu erreichen, die Vertiefungen sich in der Bandwicklung bis zu dem an die Endflächen (29, 30) der Bandwicklung angrenzenden Raum (28) erstrecken, mit diesem Raum in Verbindung stehen und auf der jeweils gegenüberliegenden Seite der Folie keine Erhöhungen verursachen.

2. Bandwicklung nach Anspruch 1, dadurch gekennzeichnet, dass die Vertiefungen (11, 15 bzw. 16) parallel zueinander von der einen Endfläche der Bandwicklung zu der anderen Endfläche derBandwicklung verlaufen.

3. Bandwicklung nach Anspruch 1 oder 2, dadurch gekennzeichnet, dass Vertiefungen (15, 16) mit sich kreuzenden Richtungen auf derselben Seite der Metallfolie verlaufen.

4. Bandwicklung nach einem der vorhergehenden Ansprüche, dadurch gekennzeichnet, dass die Vertiefungen (11, 15, 16) eine Tiefe von 2-25 µm und eine grösste Breite von 2-50 µm haben.

5. Bandwicklung nach einem der Ansprüche 2 bis 4, dadurch gekennzeichnet, dass der Abstand zwischen den Mittelpunkten benachbarter paralleler Vertiefungen (11,15,16) 1-30 mm beträgt.

6. Bandwicklung nach einem der vorhergehenden Ansprüche, dadurch gekennzeichnet, dass das Band der Bandwicklung wenigstens eine Papierschicht (26,27) enthält.

## Revendications

1. Enroulement électrique à ruban pour des appareils électriques, par exemple des transformateurs ou des inductances, enroulement à ruban (21, 22) qui est constitué par plusieurs spires, enroulées l'une sur l'autre, d'un ruban qui comporte une feuille métallique (10,14) et au moins un film d'un polymère, ladite feuille métallique servant de conducteur et le film polymère d'isolant dans l'enroulement, alors que la feuille métallique est pourvue sur au moins un des ses côtés, de creux allongés (11, 15, 16), caractérisé par le fait que pour obtenir une imprégnation complète de l'enroulement à ruban, les creux, s'étendent dans l'enroulement à ruban jusqu' à l'espace (28) voisin des surfaces d'extrémité (29, 30) de l'enroulement à ruban, communiquent avec cet espaces et ne produisent pas des parties saillantes sur le côté opposé de la feuille.

2. Enroulement à ruban selon la revendication 1, caractérisé par le fait que les creux (11, 15 et 16) s'étendent parallèlement entre eux de l'une des surfaces d'extrémité de l'enroulement à ruban à l'autre surface d'extrémité de l'enroulement à ruban.

3. Enroulement à ruban selon la revendication 1 ou 2, caractérisé par le fait que les creux (15, 16) s'étendent avec des directions croisées sur le même côté de la feuille métallique.

4. Enroulement à ruban selon l'une des revendications précédentes, caractérisé par le fait que les creux (11, 15, 16) ont une profondeur de 2-50 µm et une largeur maximale de 2 à 50 µm.

5. Enroulement à ruban selon l'une des revendications 2 à 4, caractérisé par le fait que la distance entre les centres de deux creux voisins et parallèles (11,15,16) est de 1-30 mm.

6. Enroulement à ruban selon l'une des revendications précédentes, caractérisé par le fait que le ruban de l'enroulement à ruban comporte au moins une couche de papier (26,27).

## Claims

1. Sheet-wound electrical coil for electric appa- ratusses, for example transformers or reactors, which sheet-wound coil (21, 22) is built up of a plurality of turns, wound on top of each other, of a sheet comprising a metallic foil (10, 14) and at least one polymer film (25), said metallic foil serving as conductor and said polymer film serving as insulation in the coil, the metallic foil being provided with elongated depressions (11, 15, 16) on at least one of its sides, characterized in that for achieving a complete impregnation of the sheet- wound coil the depressions in the sheetwound coil extend to and communicate with the space (28) adjacent to the end surfaces (29, 30) of the sheet-wound coil without causing any elevation on the respectively opposing side of the foil.

2. Sheet-wound coil according to claim 1, characterized in that the depressions (11 and 15 or 16 respecively) extend parallel to one another from one end surface of said sheet-wound coil to the other end surface of said sheet-wound coil.

3. Sheet-wound coil according to claim 1 or 2 characterized in that there are depressions (15, 16) which intersect each other on the same side of the metallic foil.

4. Sheet-wound coil according to any of the preceding claims, characterized in that said depressions (11, 15, 16) have a depth of 2-25 µm and a maximum width of 2-50 µm.

5. Sheet-wound coil according to claim 2 to 4, characterized in that the distance between the midpoints of adjacent parallel depressions (11, 15,16) is 1 to 30 mm.

6. Sheet-wound coil according to any of the preceding claims, characterized in that the sheet of the sheet-wound coil includes at least one layer of paper (26, 27).
